# EUROPÄISCHE PATENTSCHRIFT

(11) **EP 1 728 759 B1**
(45) Veröffentlichungstag und Bekanntmachung des Hinweises auf die Patenterteilung: **02.09.2009**
(21) Anmeldenummer: 06010638.2
(22) Anmeldetag: 24.05.2006
(51) Int. Cl.: B66F 9/24

(54) **Flurförderzeug mit einer Vorrichtung zur Bestimmung der Hubhöhe eines Lasttragmittels am Flurförderzeug**
Industrial truck with a device for determining the lifting height of a load lifting means of the industrial truck
Chariot de manutention avec un dispositif destinés à la détermination de la position de la hauteur du levage d'un dispositif de prise de charge du chariot de manutention

(30) Priorität: 03.06.2005 DE 102005025507
(43) Veröffentlichungstag der Anmeldung: 06.12.2006
(73) Patentinhaber: Jungheinrich Aktiengesellschaft, 22047 Hamburg (DE)
(72) Erfinder: Korf, Wilfried, Dipl.-Ing., 22941 Bargteheide (DE); Mehloch, Piotr, Dipl.-Ing., 22419 Hamburg (DE)
(74) Vertreter: Hauck Patent- und Rechtsanwälte

(56) Entgegenhaltungen:
- DE-A1- 4 220 333
- DE-A1- 4 306 680
- DE-C1- 19 508 346

## Beschreibung

Die Erfindung bezieht sich auf ein Flurförderzeug mit einer Vorrichtung zur Bestimmung der Hubhöhe eines Lasttragmittels an einem Flurförderzeug nach dem Patentanspruch 1.

Zur Bestimmung der Hubhöhe eines Lasttragmittels ist bekannt, mit dem Lasttragmittel bzw. einem Hubmast eine Rolle mit integrierter Meßeinheit mitzunehmen, wobei die Rolle an einem Standmast bzw. Hubmast abrollt. Der Drehwinkel der Rolle wird ausgewertet. Nachteilig ist, daß ein Schlupf zwischen Rolle und Hubmast auftritt und Verschmutzungen Fehler verursachen, etwa dadurch, daß sich der Umfang der Rolle ändert. Es ist ferner bekannt, an den Mast des Hubgerüsts eine optische Markierung anzubringen, die mit Hilfe einer Meßoptik abgetastet wird. Bei einer Hubhöhenänderung werden die Signale in einer Auswerteeinheit ausgewertet. Nachteilig ist, daß Verschmutzungen der Markierungen und der Meßoptik zu Meßfehlern führen. Außerdem ist die Montage einer optischen Markierung am Mast, etwa in Form eines durchgehenden Streifens über die Länge des Hubmastes umständlich. Schließlich ist auch bekannt, einen Zahnriemen, ein Seil oder dergleichen am Hubgerüst zu verlegen, der/das bei einer Hubhöhenänderung eine Rolle antreibt. Hierbei wird wiederum die Drehwinkeländerung der Rolle ausgewertet. Nachteilig ist, daß die Montage aufwendig ist und eine Reihe von Einzelteilen benötigt. Außerdem verschlechtert der Zahnriemen bzw. das Seil die Durchsicht durch das Hubgerüst.

Aus der DE-A- 4 306 680 ist ein Verfahren zur Bestimmung der Hubhöhe eines höhenverstellbaren Lastaufnahmemittels eines Flurförderzeugs bekannt geworden, bei dem der Füllstand des Hydraulikmediums in dem Hydraulikreservoir für die Hydraulikpumpe gemessen wird. Der Füllstandsmesser kann z. B. einen Schwimmerschalter enthalten, der einen oder mehrere diskrete Werte erfaßt. Das bekannte Verfahren hat immerhin den Vorteil, bei einer Hubhöhenerfassung auch den sogenannten Freihub zu berücksichtigen, zumindest für den Fall, wenn der Freihubzylinder an den gleichen Hydraulikkreislauf angeschlossen ist. Das Flurförderzung entspricht dem Oberbegriff des Anspruchs 1.

Aus der DE-C-195 08 346 ist ein Verfahren zur Bestimmung der Hubhöhe eines höhenverstellbaren Lastaufnahmemittels eines Flurförderzeugs bekannt geworden, bei dem ausgehend von der Nullposition des Lastaufnahmemittels die Umdrehungen der Hydraulikpumpe in der einen Drehrichtung inkrementiert und in der entgegengesetzten Drehrichtung dekrementiert werden. Aus der Anzahl der Umdrehungen und dem Gesamtwirkungsgrad des Hubsystems wird mit Hilfe eines Rechner die jeweilige Hubhöhe errechnet.

Aus der DE-A-102 59 037 ist bekannt geworden, eine Hubhöhenmeßeinrichtung für ein Flurförderzeug dadurch zu realisieren, daß mit dem Lasttragmittel das Ende einer mit Flüssigkeit gefüllten Schlauchleitung verbunden ist, deren anderes Ende an einem nicht anhebbaren Teil des Flurförderzeugs befestigt ist. Im Bereich des nicht anhebbaren Teils des Flurförderzeugs ist mit der Schlauchleitung ein Druckaufnehmer verbunden. Der Druckaufnehmer erzeugt ein von dem statischen Druck der Flüssigkeit abhängiges elektrisches Signal, das wiederum proportional ist zur Höhe des Lasttragmittels.

Aus der DE-A-422033 ist ein Verfahren zur Bestimmung des jeweiligen Kolbenwegs in einem hydraulischen Arbeitszylinder bekannt, bei dem das in den Arbeitszylinder strömende Druckmittelvolumen ermittelt wird. Hierzu wird der Druck mittels einer Drossel in der Druckmittelleitung gemessen.

Der Erfindung liegt die Aufgabe zugrunde, ein Flurförderzeug mit einer Vorrichtung zur Bestimmung der Hubhöhe eines Lasttragmittels an dem Flurförderzeug zu schaffen, die sich einfach verwirklichen und nachträglich einbauen läßt.

Diese Aufgabe wird durch die Merkmale des Anspruchs 1 gelöst.

Bei der Erfindung ist in der Leitung zwischen einer Hydraulikpumpe und mindestens einem Hubzylinder wie im bekannten Fall ein Durchflußmengenmesser angeordnet. Eine mit dem Durchflußmengenmesser verbundene Auswerteeinheit berechnet aus dem Meßsignal die jeweilige Hubhöhe. Das Volumen des Arbeitsmediums, meistens Öl, das für die Anhebung des Lasttragmittels verwendet wird, wird in die jeweilige Hubhöhe des Lasttragmittels umgerechnet. Dabei entspricht das umgesetzte Volumen des Arbeitsmediums einer bestimmten Höhenänderung des Lasttragmittels.

Durch Anordnung mindestens eines Referenzpunktes am ausfahrbaren Teil des Hubgerüstes, der mit Hilfe eines Schalters oder eines Näherungssensors, der sich im nicht ausfahrbaren Teil des Hubgerüstes befindet, beim Passieren erfaßt wird, können Aufsummierungen von Meßfehlern und anderen Einflüssen, die die Hubhöhenauswertung verfälschen, eliminiert werden.

Ein wesentlicher Vorteil des Verfahrens nach der Erfindung ist, daß keine zusätzlichen Maßnahmen benötigt sind, um die Höhe des Freihubs anzuzeigen. Der Freihub ist **dadurch gekennzeichnet, daß** das Lasttragmittel angehoben wird, ohne daß sich die Bauhöhe des Fahrzeugs ändert. Dies wird erreicht z.B. durch unterschiedliche Wirkungsflächen der Hubzylinder, alle Hubzylinder sind an den gleichen Öl-Kreislauf angeschlossen. In der Regel ist die Wirkungsfläche des Zylinders (Freihubzylinder), der den Freihub bewirkt, größer als die der weiteren Zylinder (Masthubzylinder). Aufgrund des vorgegebenen Flächenverhältnisses fährt der Freihubzylinder vor dem Masthubzylinder aus, d.h. der Masthubzylinder fährt erst heraus, wenn der Freihubzylinder seinen maximalen Hub erreicht hat. Diese Unstetigkeit muß lediglich in der Umrechnung des durchgesetzten Volumens in die Hubhöhe berücksichtigt werden. Der Übergang vom Freihub in den Masthub kann durch einen weiteren Referenzpunkt oder über das durchgesetzte Volumen bestimmt werden.

Die bei der Erfindung vorgesehene Meßtechnik läßt sich sehr leicht nachrüsten. Eine besondere Meßtechnik am Hubgerüst, welche die äußere Anmutung und die Sicht des Fahrers beeinträchtigen kann, ist nicht erforderlich. Die Erfindung kommt mit wenigen mechanischen Teilen aus, ist einfach in der Montage und erzielt reproduzierbare Ergebnisse. Sie beeinträchtigt nicht die Sicht des Fahrers. Verschmutzungen des Meßsystems können nicht auftreten. Ferner bedarf sie keiner anfälligen Mechanik. Es besteht keine Abhängigkeit von Temperatur und Wechselbetrieb.

Ein Aufschaukeln von Meßfehlern wird vermieden, wenn ein Referenzpunkt vorgesehen ist.

Anhand eines in einer Zeichnung dargestellten Ausführungsbeispiels wird die Erfindung nachfolgend kurz erläutert.

Die einzige Figur zeigt schematisch eine Hubzylinderanordnung für ein Hubgerüst eines Flurförderzeugs.

In der Figur sind ein Freihubzylinder 10 und ein Masthubzylinder 12 schematisch angedeutet, die in einem Hubgerüst eines nicht weiter dargestellten Flurförderzeugs angeordnet sind und ein Lasttragmittel bzw. einen Hubmast anzuheben und abzusenken in der Lage sind. Die Hubzylinder 10, 12 sind an eine gemeinsame Leitung 14 angeschlossen, die von einer Hydraulikpumpe 16 gespeist wird. Bei einem Anheben des Lasttragmittels fährt wegen der größeren Querschnittsfläche zunächst der Freihubzylinder 10 aus, bevor der Masthubzylinder 12 den Hubmast betätigt.

In der Hydraulikleitung 14 ist ein Durchflußmengenmesser 16 angeordnet, der in Abhängigkeit von der gemessenen Durchflußmenge ein Signal auf eine Auswerteeinheit 18 gibt. Die Auswerteeinheit 18 inkrementiert bzw. dekrementiert z. B. die in Form von Impulsen vorliegenden Ausgangssignale des Durchflußmengenmessers 16. Die Durchflußmenge ist ein Maß für die Hubhöhe des nicht gezeigten Lasttragmittels, wobei Verluste des Hydraulikmediums oder Temperaturänderungen keine Rolle spielen. Die Hubhöhe wird in einer Anzeigeeinheit 20 angezeigt.

Am Hubgerüst ist ortsfest ein Referenzpunkt 22 vorgesehen werden zur Wiedereinjustierung des Meßsystems, falls Fehler auftreten. Ein solcher Referenzpunkt kann z.B. von einem Schalter gebildet sein, der ein Signal abgibt, wenn der Freihubzylinder seine obere Endlage erreicht hat. Anstelle eines Schalters kann auch ein Näherungssensor verwendet werden. Es versteht sich, daß auch mehrere, in der Höhe beabstandete Referenzpunkte vorgesehen werden können.

Der Referenzpunkt 22 ist mit der Auswerteeinheit verbunden. Diese "weiß" daher, wann der Freihubzylinder voll ausgefahren ist. Da beide Zylinder 10, 12 unterschiedliche Querschnitte haben und somit für einen gleichen Hubweg unterschiedliche Mengen an Hydraulikmedium benötigen, kann die Auswerteeinheit die Signale oder Impulse des Mengenzählers mit einem anderen Faktor anwenden. Das gleiche gilt für den Rückhub, bei dem zunächst die vom Zylinder 12 abfließende Menge gezählt wird. Sobald der Freihubzylinder 10 seine obere Stellung verläßt, erhält die Auswerteeinheit wieder ein Signal zur Anwendung des entsprechenden Umrechnungsfaktors. Die Auswerteeinheit kann ein solches Signal auch unmittelbar dem Signal des Mengenzählers entnehmen, das beim Übergang vom Zylinder 12 auf Zylinder 10 und umgekehrt einen Sprung aufweist. Dieser Sprung kann in der Auswerteeinheit erkannt und für die Ermittlung der Hubhöhe benutzt werden. Ein solcher Sprung kann auch einen Referenzpunkt bilden.

## Patentansprüche

1. Flurförderzeug, umfassend ein Hubgerät, Lasttragmittel an einem Flurförderzeug, das mit Hilfe mindestens eines Freihub (10)- und mindestens eines Lasthubzylinders (12) an einem Hubgerüst angehoben oder abgesenkt werden kann, **dadurch gekennzeichnet, dass**, in der Leitung (14) zwischen einer Hydraulikpumpe (16) und dem Freihubzylinder (10) ein Durchflußmengenmesser angeordnet (16) ist, und eine mit dem Durchflußmengenmesser (16) verbundene Auswerteeinheit (18) vorgesehen ist, die aus dem Meßsignal des Durchflußmengenmessers (16) die jeweilige Hubhöhe berechnet und eine Erfassungsvorrichtung vorgesehen ist, die das Ende der Freihubbewegung bzw. den Anfang der Bewegung des Lasthubzylinders (12) erfaßt und ein Signal auf die Auswerteeinheit (18) gibt zur Anwendung eines geänderten Faktors auf die Berechnung der Hubhöhe.

2. Flurförderzeug nach Anspruch 1, **dadurch gekennzeichnet, daß** mindestens ein Referenzpunkt (22) am Hubgerüst vorgesehen ist, der mittels eines Schalters, Näherungssensors oder dergleichen erfaßt wird, zur Erzeugung eines Referenzsignals für die Auswerteeinheit (18).

3. Flurförderzeug nach Anspruch 2, **dadurch gekennzeichnet, daß** der Referenzpunkt (22) dem oberen Hubende des Freihubzylinders (10) zugeordnet ist, der von der Erfassungsvorrichtung erfaßt wird.

## Claims

1. An industrial truck, comprising a lifting device, load carrying means on an industrial truck, that can be lifted or lowered on a lifting frame with the aid of at least one free lift cylinder (10) and at least one load lift cylinder (12), **characterised in that** a volume flow meter (16) is arranged in the line (14) between an hydraulic pump (16) and the free lift cylinder (10), and that an analysing unit (18) connected to the volume flow meter (16) is provided, which calculates the respective lifting height from the measurement signal of the volume flow meter (16), and a detection device is provided which detects the end of the free lift movement and the beginning of the movement of the load lift cylinder (12), respectively, and outputs a signal to the analysing unit (18) for the application of a changed factor in the calculation of the lifting height.

2. An industrial truck according to claim 1, **characterised in that** at least one reference point (22) is provided on the lifting frame, which is detected by means of a switch, proximity detector or the like, in order to generate a reference signal for the analysing unit (18).

3. An industrial truck according to claim 2, **characterised in that** the reference point (22) is associated to the upper lifting end of the free lift cylinder (10), which is detected by the detection device.

## Revendications

1. Chariot de manutention, comportant un dispositif de levage, un moyen porte charge dans un chariot de manutention, qui peut être levé ou abaissé sur un cadre élévateur à l'aide d'au moins un vérin hauteur libre de levage (10) et d'au moins un vérin levage charges (12), **caractérisé en ce que** un débitmètre (16) est disposé dans la ligne (14) entre une pompe hydraulique (16) et le vérin hauteur libre de levage (10), et une unité d'analyse (18) reliée au débitmètre (16) est pourvue, qui calcule la hauteur de levage respective à partir du signal de mesure du débitmètre (16), et un dispositif de détection est pourvu qui détecte la fin du mouvement de levage hauteur libre et le commencement du mouvement du vérin levage charges (12) et donne un signal sur l'unité d'analyse (18) afin d'appliquer un facteur changé pour le calcul de l'hauteur de levage.

2. Chariot de manutention selon la revendication 1, **caractérisé en ce que** au moins un point de référence (22) est pourvu sur le cadre élévateur, qui est détecté par un interrupteur, senseur de proximité ou chose semblable, afin de générer un signal de référence pour l'unité d'analyse (18).

3. Chariot de manutention selon la revendication 2, **caractérisé en ce que** le point de référence (22) est associé à la fin supérieure du levage du vérin hauteur libre de levage (10) qui est détectée par le dispositif de détection.
